# EUROPÄISCHE PATENTANMELDUNG

(11) **EP 1 262 582 A1**
(43) Veröffentlichungstag der Anmeldung: **04.12.2002**
(21) Anmeldenummer: 02405144.3
(22) Anmeldetag: 28.02.2002
(51) Int. Cl.: D03C 7/08, D03C 7/04, D03D 51/20

(54) **Vorrichtung zum Bereitstellen eines Dreherfadens für eine Webmaschine**

(30) Priorität: 27.03.2001 EP 01810308
(71) Anmelder: Sulzer Textil AG, 8630 Rüti (CH)
(72) Erfinder: Christe, Marcel, 8630 Rüti (CH)
(74) Vertreter: Sulzer Management AG

(57) **Zusammenfassung**

Die Vorrichtung (1) zum Bereitstellen eines Dreherfadens (2a, 3a) für eine Webmaschine, umfasst eine um eine Drehachse (A) drehbar gelagerte Welle (4), welche eine Wirkverbindung zu einer Antriebsvorrichtung (5) aufweist, um die Welle (4) in Rotation zu versetzen, sowie eine Haltevorrichtung (6) zur Aufnahme einer Dreherfadenspule (2,3), wobei die Haltevorrichtung (6) drehbar mit der Welle (4) verbunden ist, sowie ein Haltemittel (7) zum im wesentlichen verdrehfreien Halten der Haltevorrichtung (6), sowie ein Fadenführungselement (8) welches fest mit der Welle (4) verbunden ist, wobei die Haltevorrichtung (6) zur Aufnahme von zumindest zwei Dreherfadenspulen (2,3) ausgestaltet ist, und die Welle (4) einen Fadenführungskanal (4a) aufweist, welcher zur Haltevorrichtung (6) mündet, und welcher derart ausgestaltet ist, dass beide Dreherkettfäden (2a, 3a) durch den Fadenführungskanal (4a) verlaufend dem Fadenführungselement (8) zuführbar sind.

## Beschreibung

Die Erfindung betrifft eine Vorrichtung zum Bereitstellen eines Dreherfadens für eine Webmaschine gemäss dem Oberbegriff von Anspruch 1.

Aus der Druckschrift EP 1 052 317 A1 ist eine Vorrichtung zum Bereitstellen eines Dreherfadens bekannt. Nachteilig an dieser Vorrichtung ist die Tatsache, dass ein grosser Platzbedarf erforderlich ist, und dass sich beim Abzug des Dreherfadens manchmal gleichzeitig mehrere Wicklungen lösen.

Es ist Aufgabe der vorliegenden Erfindung eine vorteilhaftere Vorrichtung zum Bereitstellen eines Dreherfadens vorzuschlagen.

Diese Aufgabe wird gelöst mit einer Vorrichtung aufweisend die Merkmale von Anspruch 1. Die abhängigen Ansprüche 2 bis 11 betreffen vorteilhaft ausgestaltete Weiterbildungen der Vorrichtung.

Die Aufgabe wird insbesondere gelöst mit einer Vorrichtung zum Bereitstellen eines Dreherfadens für eine Webmaschine, umfassend eine um eine Drehachse drehbar gelagerte Welle, welche eine Wirkverbindung zu einer Antriebsvorrichtung aufweist, um die Welle in Rotation zu versetzen, sowie umfassend eine Haltevorrichtung zur Aufnahme einer Dreherfadenspule, wobei die Haltevorrichtung drehbar mit der Welle verbunden ist, sowie umfassend ein Haltemittel zum im wesentlichen verdrehfreien Halten der Haltevorrichtung, sowie umfassend ein Fadenführungselement welches fest mit der Welle verbunden ist, wobei die Haltevorrichtung zur Aufnahme von zumindest zwei Dreherfadenspulen ausgestaltet ist, und wobei die Welle einen Fadenführungskanal aufweist, welcher zur Haltevorrichtung mündet, und welcher derart ausgestaltet ist, dass beide Dreherkettfäden durch den Fadenführungskanal verlaufend dem Fadenführungselement zuführbar sind.

Die erfindungsgemässe Vorrichtung weist den Vorteil auf, dass beide Dreherfadenspulen in derselben Haltevorrichtung angeordnet sind, was eine kurze und kompakte Bauform ermöglicht. In einer bevorzugten Ausgestaltung ist die erfindungsgemässe Vorrichtung zur Aufnahme von zwei Dreherfadenspulen ausgestaltet. Diese Vorrichtung kann jedoch auch mehr als zwei Haltevorrichtungen für Dreherfadenspulen aufweisen. In einer bevorzugten Ausgestaltung weist die Vorrichtung zum Bereitstellen der Dreherfäden einen in das Zentrum der Haltevorrichtung mündenden Fadenführungskanal auf, über welchen alle Dreherfäden abgezogen werden. Dem Fadenführungskanal nachgeordnet ist ein Fadenführungselement angeordnet, welches um eine Drehachse um 360 Grad drehbar und antreibbar gelagert ist. Das Fadenführungselement ist derart ausgestaltet und der Verlauf der Dreherfäden derart geleitet, dass die Dreherfäden über den Fadenführungskanal von den Dreherfadenspulen abgezogen werden, und die Dreherfäden danach die Haltevorrichtung aussen umkreisend der Webmaschine zugeführt werden. Diese kreisende Bewegung führt zu einem gegenseitigen Verdrehen der von den Dreherfadenspulen abgezogenen Dreherfäden. Nachgeordnet ist zudem ein Fadendrehelement angeordnet, welches die gegenseitig verdrehten Dreherfäden einer nachgeordneten Webmaschine synchron zu deren Arbeitstakt zuführt, sodass im Gewebe eine Dreherkante beziehungsweise eine Dreherbindung erzeugbar ist. Die erfindungsgemässe Vorrichtung erlaubt eine Volldreherbindung zu erzeugen.

Ein Vorteil der erfindungsgemässen Vorrichtung ist die Tatsache, dass die Haltevorrichtung für die Dreherfadenspulen feststehend oder im wesentlichen feststehend ausgestaltet ist. Dies ermöglicht die erfindungsgemässe Vorrichtung auch mit einer sehr hohen Drehzahl zu betreiben. Zudem kann das beweglich gelagerte Fadenführungselement sehr leicht beziehungsweise mit geringer Masse ausgestaltet sein, was nebst einer hohen Drehzahl auch ein schnelles Anfahren und Abbremsen des Fadenführungselementes erlaubt.

Die Erfindung wird an Hand mehrerer Ausführungsbeispiele beschrieben. Es zeigen:
- Fig. 1a: eine perspektivische Ansicht einer Vorrichtung zum Bereitstellen von Dreherfäden;
- Fig. 1b: eine perspektivische Ansicht der Vorrichtung gemäss Fig. 1a, wobei nur eine Dreherfadenspule dargestellt ist;
- Fig. 1c: eine perspektivische Ansicht einer Vorrichtung zum Bereitstellen von Dreherfäden mit Sensorelementen;
- Fig. 2: die in Fig. 1a dargestellte Vorrichtung in Kombination mit einer Fadendrehvorrichtung in Verbindung mit einer Reihenfachwebmaschine;
- Fig. 3a: die in Fig. 1a dargestellte Vorrichtung in Kombination mit einer Fadendrehvorrichtung in Verbindung mit einer Flach-Webmaschine;
- Fig. 3b: eine Aufsicht von drei nebeneinander angeordneten Fadendrehvorrichtungen gemäss Fig. 3a;
- Fig. 4: eine perspektivische Ansicht einer weiteren Vorrichtung zum Bereitstellen von Dreherfäden mit einer Fadendrehvorrichtung;
- Fig. 5a, 5b, 5c, 5d: verschiedene Anordnungen der Dreherfadenspulen in der Haltevorrichtung.

In den nachfolgenden Figuren sind dieselben Gegenstände mit denselben Bezugszeichen versehen, sodass diese Gegenstände nicht mit jeder Figur nochmals erläutert werden.

Fig.1a zeigt eine Vorrichtung 1 zum Bereitstellen zweier Dreherfäden 2a,3a einer in Verlaufsrichtung der Dreherfäden 2a, 3a nachgeordneten, nicht dargestellten Webmaschine. Die Vorrichtung 1 umfasst eine Haltevorrichtung 6 mit kreisförmiger Grundplatte 6a, an welcher eine erste Haltevorrichtung 6b und eine zweite Haltevorrichtung 6c zum Halten je einer Dreherfadenspule 2,3 angeordnet sind. Eine Welle 4 ist mit Hilfe eines Lagers 11 um eine Drehachse A drehbar gelagert. Die Welle 4 ist über eine Antriebsvorrichtung 5, im dargestellten Ausführungsbeispiel ausgestaltet als ein Elektromotor, in Drehrichtung D antreibbar gelagert. Die Haltevorrichtung 6 ist über ein Lager 12 bezüglich der Welle 4 drehbar gelagert. Die Haltevorrichtung 6 umfasst ein Haltemittel 7, welches als exzentrisch angeordnetes Gewicht ausgestaltet ist. Dieses Gewicht, in Kombination mit dem Lager 12, verhindert, dass sich die Haltevorrichtung 6 dreht, wenn die Welle 4 um die Drehachse A rotiert. Da die Haltevorrichtung 6 bezüglich der Welle 4 drehbar gelagert ist, kann es gegebenenfalls vorkommen, dass die Haltevorrichtung 6 beispielsweise eine leichte Pendelbewegung um die Drehachse A ausführt. Die Welle 4 ist im Lager 11 ortsfest gelagert, sodass auch die Haltevorrichtung 6, mit Ausnahme der eventuellen Pendelbewegung, ortsfest oder im wesentlichen verdrehfrei gehalten ist. Im Zentrum der kreisförmigen Grundplatte 6a ist ein Fadenführungskanal 4a angeordnet. Dieser Fadenführungskanal 4a bildet Teil eines u-förmig ausgestalteten Fadenführungselementes 8, welches fest mit der Welle 4 verbunden ist und daher um die Drehachse A eine Bewegung in Drehrichtung D ausführt. Die Dreherfäden 2a,3a werden innerhalb der Welle 4 in Richtung der Drehachse A verlaufend abgezogen, vom Fadenführungselement 8 zur Peripherie der Haltevorrichtung 6 geleitet, und die Haltevorrichtung 6 umkreisend zur Öse 13 hin abgezogen. Die Drehbewegung D des Fadenführungselementes 8 bewirkt, dass sich die beiden Dreherfäden 2a,3a gegenseitig verdrehen. Parallel zur Grundplatte 6a verlaufend ist zu dieser in Verlaufsrichtung der Drehachse A beabstandet ein Leitelement 10 angeordnet, welches dazu dient, die Dreherfäden 2a, 3a sicher aussen um die Haltevorrichtung 6 zu führen.

Die Haltevorrichtung 6 umfasst für jede Dreherfadenspule 2,3 je ein Fadenführungsmittel 9a, 9b mit einer Öse 9e, um den Dreherfaden 2a, 3a an einem vorgegebenen Punkt geführt von der Dreherfadenspule 2, 3 abzuziehen. Im dargestellten Ausführungsbeispiel ist das Fadenführungsmittel 9a über ein Halteelement 9d mit dem Leitelement 10 verbunden. Ein Bremsmittel 9c ist mit der ersten Haltevorrichtung 6b oder mit der zweiten Haltevorrichtung 6c federnd verbunden. Zudem ist das Bremsmittel 9c über ein Verbindungsmittel 9b, ausgestaltet als eine Schnur, mit dem Fadenführungsmittel 9a verbunden. Die Dreherfadenspule 2, 3 ist auf einem Träger 3b gelagert, welcher an dessen Unterseite 3c eine sägezahnförmige Struktur aufweist, welche mit dem Bremsmittel 9c derart zusammenwirkt, dass die Dreherfadenspule 2,3 in der einen Drehrichtung drehbar gelagert ist, und in der entgegengesetzten Richtung eine selbsthemmende Sperre aufweist. Zudem bewirkt das Zusammenwirken von Bremsmittel 9c und sägezahnförmiger Unterseite 3c auch beim Drehen der Dreherfadenspule 2,3 in Abzugsrichtung eine bremsende Wirkung. Durch die Koppelung des Fadenführungsmittels 9a mit dem Bremsmittel 9c hängt die Bremswirkung zudem von der Stellung des Fadenführungsmittels 9a ab.

Fig. 1b zeigt dieselbe, in Fig. 1a dargestellte Vorrichtung 1, wobei in der Haltevorrichtung 6 nur die eine Dreherfadenspule 2 dargestellt ist, sodass die zweite Haltevorrichtung 6c, in welcher die Dreherfadenspule 3 nicht dargestellt ist, im Detail erkennbar ist.

Fig. 1c zeigt eine Vorrichtung 1 zum Bereitstellen eines Dreherfadens 2a, 3a, welche Sensoren 14a, 14b, 14c, 14d zum Überwachen eines Bruches der Dreherfäden 2a, 3a aufweist. Zwei Kettfadenwächterlamellen 14c, 14d sind an der kreisförmigen Grundplatte 6a in vertikaler Richtung beweglich gelagert. Bei einem Bruch eines Dreherfadens 2a, 3a fällt die entsprechende Kettfadenwächterlamelle 14c, 14d nach unten und unterbricht den Lichtstrahl zwischen dem Sender 14a und dem Empfänger 14b. Somit ist ein Bruch feststellbar.

Fig. 2 zeigt die in Fig. 1 a dargestellte Vorrichtung 1 in Verbindung mit einer Reihenfachwebmaschine. Auf einem Webrotor 16 sind eine Mehrzahl von Fachbildeelemente 16a in Verlaufsrichtung des Schussfadens 17a nebeneinander, und in Drehrichtung C parallel zueinander beabstandet angeordnet. Die Dreherfäden 2a, 3a sind über eine Öse 13, welche zudem als Umlenkelement ausgestaltet ist, einem Fadendrehelement 15 zugeführt, welches sich in Drehrichtung 15a synchron zum Fadenführungselement 8 dreht. Das Fadendrehelement 15 wird derart angesteuert, dass die Dreherfäden 2a, 3a nacheinander in jeweils ein Hoch- beziehungsweise ein Tieffach der Fachhalteelemente 16a gelegt werden, worauf ein Schussfaden 17a in den Webrotor 16 eingetragen wird und dadurch in dem gebildeten Gewebe eine Dreherbindung 18, zum Beispiel im Webkantenbereich, erzeugt wird.

Fig. 3a zeigt die in Fig. 1a dargestellte Vorrichtung in Kombination mit einer weiteren Fadendrehervorrichtung 15. Der Öse 13 nachgeordnet ist ein scheibenförmiges Fadendrehelement 15 mit Durchbrechungen 15c angeordnet, welches über eine Antriebsvorrichtung 15d in Drehrichtung 15a drehbar angetrieben ist. Dieser Antrieb erfolgt wiederum synchron zur Drehung des Fadenführungselementes 8. Der Fadendrehervorrichtung 15 nachfolgend ist eine Flachwebmaschine angeordnet, in welcher ein Gewebe 18 mit einer Dreherbindung, zum Beispiel im Kantenbereich, erzeugt wird.

Fig. 3b zeigt in einer Aufsicht drei nebeneinander beabstandet angeordnete Fadendrehervorrichtungen 15, welche je von einer nicht dargestellten Vorrichtung 1 mit Dreherkettfäden 2a, 3a versorgt sind. Diese Anordnung erlaubt eine Gewebe mit drei nebeneinander verlaufenden Dreherbindungen zu erstellen. Es könnten eine beliebige Anzahl derartiger Fadendrehervorrichtungen 15 nebeneinander angeordnet sein.

Fig. 4 zeigt ein weiteres Ausführungsbeispiel einer Vorrichtung 1 zum Bereitstellen eines Dreherfadens 2a, 3a. Im Unterschied zu der in Fig. 1a dargestellten Ausführungsform weist diese Vorrichtung 1 ein Fadenführungselement 8 auf, welches in einem ersten Lager 11 und in einem zweiten Lager 11a drehbar gelagert ist. Zudem bildet das Fadenführungselement 8 ausgehend von der Welle 4 einen durchgehenden Fadenführungskanal, der erst nach dem zweiten Lager 11a eine Ausgangsöffnung zur Freigabe des Dreherfadens 2a, 3a aufweist. Eine Scheibe 5c ist mit dem Fadenführungselement 8 drehfest verbunden. Eine gemeinsame Antriebsvorrichtung 5, ein Elektromotor, treibt über eine Scheibe 5d und eine Transmission 5a die Scheibe 5c an, sowie über eine Transmission 5b das bereits mit Fig. 3b beschriebene Fadendrehelement 15 an. Über die Scheibe 5c ist zudem das Fadenführungselement 8 angetrieben, sodass die Antriebsvorrichtung 5 genügt, um die gesamte Vorrichtung 1 zum Bereitstellen der Dreherfäden 2a, 3a anzutreiben, um die Dreherbindung 18 auszubilden.

Die Figuren 5a, 5b, 5c, und 5d zeigen unterschiedliche Anordnungen der Dreherfadenspulen 2, 3 in der Haltevorrichtung 6. In der kreisförmigen Grundplatte 6a ist jeweils der Fadenführungskanal 4a angeordnet. Die erste und zweite Haltevorrichtung 6b, 6c für die Dreherfadenspulen 2,3 sowie die Ösen 9e sind vorzugsweise derart gegenseitig angepasst in der Haltevorrichtung 6 angeordnet, dass der Dreherfaden 2a, 3a im wesentlichen senkrecht zur Oberfläche der Dreherfadenspule 2,3 beziehungsweise im wesentlichen senkrecht zur Drehachse der Dreherfadenspule 2,3 abgezogen wird. Die Figuren 5a, 5b, 5c und 5d zeigen unterschiedliche Anordnungen von Dreherspulen 2,3 und Ösen 9e, welche derart gegenseitig angeordnet sind, dass der Dreherfaden 2a, 3a etwa senkrecht beziehungsweise tangential abgezogen wird. Diese geometrische Anordnung weist den Vorteil auf, dass der Dreherfaden 2a, 3a sicher von der Dreherfadenspule 2,3 abgezogen werden kann.

Der Dreherfaden 2a, 3a, kann auch als ein Dreherkettfaden bezeichnet werden.

In allen dargestellten Ausführungsbeispielen ist die Haltevorrichtung 6 über ein als exzentrisch angeordnetes Gewicht ausgestaltetes Haltemittel 7 gegen ein Verdrehen gesichert. Dieses Haltemittel 7 könnte beispielsweise auch mit Permanentmagneten ausgestaltet sein, welche in Umfangsrichtung der kreisförmigen Grundplatte 6a verteilt angeordnet sind, wobei dabei ein zweiter Satz Permanentmagnete unter Ausbildung eines Spaltes die kreisförmige Grundplatte 6a in Umfangsrichtung umgeben. Dieser zweite Satz von Permanentmagneten ist fest angeordnet und derart bezüglich dem ersten Satz angeordnet, dass ein Verdrehen des ersten Satzes beziehungsweise ein Verdrehen der Haltevorrichtung 6 verhindert wird. Die Dreherfäden 2a, 3a verlaufen durch den Spalt. Derart kann eine über magnetisch wirkende Kräfte gehaltene Haltevorrichtung 6 gebildet werden.

## Patentansprüche

1. Vorrichtung (1) zum Bereitstellen eines Dreherfadens (2a, 3a) für eine Webmaschine, umfassend eine um eine Drehachse (A) drehbar gelagerte Welle (4), welche eine Wirkverbindung zu einer Antriebsvorrichtung (5) aufweist, um die Welle (4) in Rotation zu versetzen, sowie umfassend eine Haltevorrichtung (6) zur Aufnahme einer Dreherfadenspule (2,3), wobei die Haltevorrichtung (6) drehbar mit der Welle (4) verbunden ist, sowie umfassend ein Haltemittel (7) zum im wesentlichen verdrehfreien Halten der Haltevorrichtung (6), sowie umfassend ein Fadenführungselement (8) welches fest mit der Welle (4) verbunden ist, **dadurch gekennzeichnet, dass** die Haltevorrichtung (6) zur Aufnahme von zumindest zwei Dreherfadenspulen (2,3) ausgestaltet ist, und dass die Welle (4) einen Fadenführungskanal (4a) aufweist, welcher zur Haltevorrichtung (6) mündet, und welcher derart ausgestaltet ist, dass beide Dreherkettfäden (2a, 3a) durch den Fadenführungskanal (4a) verlaufend dem Fadenführungselement (8) zuführbar sind.

2. Vorrichtung nach Anspruch 1, **dadurch gekennzeichnet, dass** das Fadenführungselement (8) derart ausgestaltet ist, dass die Dreherkettfäden (2a, 3a) ausserhalb der Dreherfadenspulen (2,3) um diese herum führbar sind.

3. Vorrichtung nach einem der vorhergehenden Ansprüche, **dadurch gekennzeichnet, dass** das Fadenführungselement (8) im wesentlichen u-förmig ausgestaltet ist und zwei Schenkel (8a, 8b) aufweist, und dass der eine Schenkel (8a) innerhalb der Welle (4) in Richtung der Drehachse (A) verläuft.

4. Vorrichtung nach einem der vorhergehenden Ansprüche, **dadurch gekennzeichnet, dass** die Haltevorrichtung (6) eine kreisförmige, zur Drehachse (A) senkrecht angeordnete Grundplatte (6a) umfasst, und dass bezüglich der Grundplatte (6a) in Verlaufsrichtung der Drehachse (A) beabstandet ein kreisförmiges Leitelement (10) koaxial zur Drehachse (A) angeordnet ist.

5. Vorrichtung nach Anspruch 4, **dadurch gekennzeichnet, dass** das Leitelement (10) derart bezüglich den in der Haltevorrichtung (6) aufzunehmenden Dreherfadenspulen (2,3) angepasst ausgestaltet ist, dass das Leitelement (10) in zur Drehachse (A) radialer Richtung die aufzunehmenden Dreherfadenspulen (2,3) überragt.

6. Vorrichtung nach einem der vorhergehenden Ansprüche, **dadurch gekennzeichnet, dass** eine Öse (13) zum Führen der Dreherkettfäden (2a,3a) im Bereich der Drehachse (A) derart bezüglich der Haltevorrichtung (6) beabstandet angeordnet ist, dass die Öse (13) in Verlaufsrichtung der Drehachse (A) über die aufzunehmenden Dreherfadenspulen (2,3) vorsteht.

7. Vorrichtung nach einem der vorhergehenden Ansprüche, **dadurch gekennzeichnet, dass** die Welle (4) in einem befestigbaren Lager (11) drehbar gelagert ist.

8. Vorrichtung nach einem der vorhergehenden Ansprüche, **dadurch gekennzeichnet, dass** die Haltevorrichtung (6) ein Fadenführungsmittel (9a) umfasst, welches derart bezüglich dem Verlauf einer gehaltenen Dreherfadenspule (2,3) angeordnet ist, dass der Dreherfaden (2a,3a) im wesentlichen senkrecht zur Längserstreckung der Dreherfadenspule (2,3) von dieser abziehbar ist .

9. Vorrichtung nach einem der vorhergehenden Ansprüche, **dadurch gekennzeichnet, dass** die Haltevorrichtung (6) einen Sensor (14a, 14b, 14c, 14d) umfasst, welcher einen Bruch eines Dreherfadens (2a,3a) zu detektieren erlaubt.

10. Vorrichtung nach einem der vorhergehenden Ansprüche, **dadurch gekennzeichnet, dass** die Haltevorrichtung (6) ein Fadenführungsmittel (9a) zum Führen des von der Dreherfadenspule (2,3) abgezogenen Dreherfadens (2a,3a) umfasst, und dass ein auf die Dreherfadenspule (2,3) wirkendes Bremsmittel (9c) mit dem Fadenführungsmittel (9a) verbunden ist, um ein von der Stellung des Fadenführungsmittels (9a) abhängiges Bremsmoment auf die Dreherfadenspule (2,3) zu bewirken.

11. Vorrichtung nach einem der vorhergehenden Ansprüche, **dadurch gekennzeichnet, dass** dem Fadenführungselement (8) in Abzugsrichtung der Dreherkettfäden (2a, 3a) nachgeordnet ein Fadendrehelement (15) angeordnet ist, welches synchron zum Fadenführungselement (8) drehend antreibbar ist.

12. Webmaschine umfassend eine Vorrichtung nach einem der vorhergehenden Ansprüche.
